# EUROPÄISCHE PATENTSCHRIFT

(11) **EP 1 332 813 B1**
(45) Veröffentlichungstag und Bekanntmachung des Hinweises auf die Patenterteilung: **30.01.2008**
(21) Anmeldenummer: 02027793.5
(22) Anmeldetag: 12.12.2002
(51) Int. Cl.: B22D 41/60

(54) **Feuerfester Ausguss für ein metallurgisches Gefäss**
Refractory nozzle for a metallurgical vessel
Buse réfractaire pour récipient métallurgique

(30) Priorität: 01.02.2002 DE 10204305
(43) Veröffentlichungstag der Anmeldung: 06.08.2003
(73) Patentinhaber: Heraeus Electro-Nite International N.V., 3530 Houthalen (BE)
(72) Erfinder: Kendall, Martin, 3500 Hasselt (BE); Verhoeven, Jean-Paul, 9300 Overpelt (BE); Timmermanns, Marc, 3500 Hasselt (BE)
(74) Vertreter: Kühn, Hans-Christian

(56) Entgegenhaltungen:
- EP-A- 0 407 786
- DE-A- 10 160 070
- DE-A- 19 526 970
- DE-A- 19 603 317
- DE-A- 19 603 607
- DE-C- 10 132 575
- JP-A- 54 006 816
- US-A- 3 435 992
- PATENT ABSTRACTS OF JAPAN vol. 018, no. 168 (M-1580), 22. März 1994 (1994-03-22) & JP 05 337635 A (AICHI STEEL WORKS LTD;OTHERS: 01), 21. Dezember 1993 (1993-12-21)

## Beschreibung

Die Erfindung betrifft einen feuerfester Ausguss für ein metallurgisches Gefäß für Stahlschmelzen mit einer ein oberes und ein unteres Ende aufweisenden Durchlauföffnung und einer die Durchlauföffnung seitlich umschließenden Innenwand.

Derartige Ausgüsse sind in der Metallurgie vielfältig bekannt (DE 195 26 970 A1, DE 196 18 605 A1, DE 196 51 533 A1, DE 196 51 534 A1, EP 379 647 A2). Ein Problem bei diesen Ausgüssen ist es, dass sie beim Einlaufen der heißen Metallschmelze durch die entstehenden thermischen Spannungen zerstört werden können oder dass Metall an der Innenwand der Ausgüsse abgeschieden wird. Um dies zu verhindern, werden die Ausgüsse üblicherweise vorgeheizt. Hierzu werden Gasbrenner oder Induktionsheizungen benutzt. Beispielsweise bei Gasbrennern ist es erforderlich, dass die Vorwärmphase vor dem Einfließen der Schmelze in den Ausguss beendet wird, um den Brenner rechtzeitig aus dem Durchflussbereich entfernen zu können. Während dieser Zwischenzeit kühlt der Ausguss jedoch ab, so dass die genannten Probleme nicht vollständig beseitigt werden können.

Der Erfindung liegt die Aufgabe zugrunde, die bekannten Ausgüsse zu verbessern und das Vorheizen so zu gestalten, dass Zerstörungen durch thermische Spannungen oder das Anfrieren von Metallschmelze an der Innenwand des Ausgusses weitgehend vermieden werden.

Die Aufgabe wird gemäß Anspruch 1 gelöst. Dadurch wird ein relativ langsamer Temperaturanstieg des Materials des Ausgusses beim Einlaufen der Metallschmelze erreicht. Thermische Spannungen werden verringert und ein zu rasches Abkühlen und Anfrieren der mit der Innenwand in Berührung kommenden Metallschmelze wird weitgehend vermieden. Als zweckmäßig hat es sich erwiesen, dass das thermisch isolierende Material Pappe oder ein Material mit einem Schmelzpunkt, der unterhalb des Schmelzpunktes von Stahl liegt, ist. Ein solches Material bewirkt, dass eventuell an ihm anfrierende Metallschmelze nach Auflösen bzw. Schmelzen des Materials mit dem Schmelzfluss aus dem Ausguss herausgespült wird und ihn nicht zusetzt. Vorteilhafter weise ist das thermisch isolierende Material faserartig oder durch Aufsprühen ausgebildet.

Der Heizer ist zweckmäßigerweise aus einem Stahl gebildet. Auch Metalle mit einem niedrigeren Schmelzpunkt als Stahl können geeignet sein. Wenn der Ausguss für Stahlschmelzen eingesetzt wird, löst sich der Heizer während des Durchlaufens der Schmelze auf, so dass diese ungehindert durch den Ausguss fließen kann. Eventuell an dem Heizer zunächst anfrierendes Material wird wieder aufgelöst und aus dem Ausguss herausgespült.

Vorteilhaft ist es, dass der Heizen und/oder das thermisch isolierende Material durch mindestens zwei sich in Längsrichtung der Durchlauföffnung erstreckende, in Umfangsrichtung nebeneinander angeordnete Teile gebildet ist, da sich eine derart ausgebildete Anordnung leichter herstellen lässt. Dabei ist es sinnvoll, dass die beiden Teile gleichförmig ausgebildet sind, um die Fertigung zu vereinfachen. Dabei sollten sich die Teile gegenseitig berühren bzw. mechanischen (oder elektrischen) Kontakt zu einander aufweisen.

Nachfolgende wird ein Ausführungsbeispiel der Erfindung an Hand einer Zeichnung näher erläutert.

In der Zeichnung zeigt:
- Fig. 1: einen Längsschnitt durch einen erfindungsgemäßen Ausguss und
- Fig. 2: einen weiteren Längsschnitt, senkrecht zu Fig. 1.

In der Durchlauföffnung 1 des Ausgusses ist ein Heizer 2 angeordnet. Der Heizer weist eine zweiteilige (s. Fig. 2) mäanderförmige Struktur auf. Er ist in den Ausguss mittels Halteelementen 3 eingehängt. Diese Halteelemente 3 liegen auf den oberen Rand des Ausgusses auf. Der Heizer 2 ist aus Stahl gebildet. Die Vorheizphase kann durch seine Anordnung zeitlich erstreckt werden bis die Metallschmelze durch den Ausguss hindurch läuft. Beim Einsatz des Ausgusses für Stahlschmelze läßt sich der Heizer 2 auf und wird aus dem Ausguss hinausgespült.

Zu seinem elektrischen Anschluss weist der Heizer 2 elektrische Kontakte 4 auf, von denen in der Zeichnung der Einfachheit halber nur einer gezeigt ist. Der zweite Kontakt ist sinnvollerweise an dem entsprechenden Ende des zweiten Teiles der Heizung 2 angeordnet. Die Zweiteilung der Heizung 2 ist in Fig. 2 erkennbar. Die beiden Teile der Heizung 2 sind an der Kontaktstelle 5 miteinander mechanisch und elektrisch verbunden.

Die Innenwand 6 des Ausgusses ist aus Zirkondioxid gebildet. An ihrer äußeren Oberfläche sind Elektroden 7 angeordnet, wobei zwischen den Elektroden 7 und der Innenwand 6 des Ausgusses eine Schicht 8 aus Chromdioxidpulver angeordnet ist, mittels derer der Kontakt zwischen den Elektroden 7 und der Innenwand 6 hergestellt ist. Die Elektroden 7 werden als elektrische Kontakte 9 nach außen geführt.

Der Ausguss weist ein äußeres Gehäuse 10 aus Stahl auf das an seinem oberen Ende von einem Sinterring 11 aus keramischem Material begrenzt wird.

Der verbleibende Raum innerhalb des Gehäuses 10 wird von einem isolierenden Material 12 ausgefüllt. Dieses isolierende Material 12 und der Sinterring 11 sind aus Zirkondioxid-Mullit gebildet.

## Patentansprüche

1. Feuerfester Ausguss für ein metallurgisches Gefäß für Stahlschmelzen, mit einer ein oberes und ein unteres Ende aufweisenden Durchlauföffnung und einer die Durchlauföffnung seitlich umschließenden Innenwand, **dadurch gekennzeichnet, dass** in der Durchlauföffnung entlang der Innenwand entweder ein Heizer aus einem Stahl oder aus Metall mit einem niedrigeren Schmelzpunkt als Stahl oder eine Kombination aus Heizer und einem thermisch isolierenden, sich bei Berührung mit flüssigem Stahl auflösenden oder verbrennenden Material angeordnet ist.

2. Feuerfester Ausguss nach Anspruch 1, **dadurch gekennzeichnet, dass** das thermisch isolierende Material Pappe oder ein Material mit einem Schmelzpunkt, der unterhalb des Schmelzpunktes von Stahl liegt, ist.

3. Feuerfester Ausguss nach Anspruch 1 oder 2, **dadurch gekennzeichnet, dass** das thermisch isolierende Material faserartig oder durch Aufsprühen ausgebildet ist.

4. Feuerfester Ausguss nach einem der Ansprüche 1 bis 3, **dadurch gekennzeichnet, dass** der Heizer und/oder das thermisch isolierende Material durch mindestens zwei sich in Längsrichtung der Durchlauföffnung erstreckende, in Umfangsrichtung nebeneinander angeordnete Teile gebildet ist.

5. Feuerfester Ausguss nach Anspruch 4, **dadurch gekennzeichnet, dass** die Teile gleichförmig ausgebildet sind.

6. Feuerfester Ausguss nach Anspruch 4 oder 5, **dadurch gekennzeichnet, dass** die Teile sich gegenseitig berühren.

## Claims

1. Refractory nozzle for a metallurgical vessel for steel melts, comprising a flow-through opening having an upper and a lower end, and an inner wall laterally enclosing the flow-through opening, **characterised in that** either a heater made of a steel or of metal with a lower melting point than steel or a combination of a heater and a material, which is thermally insulating and dissolves or combusts on contact with liquid steel, is arranged in the flow-through opening along the inner wall.

2. Refractory nozzle according to claim 1, **characterised in that** the thermally insulating material is cardboard or a material with a melting point, which is below the melting point of steel.

3. Refractory nozzle according to claim 1 or 2, **characterised in that** the thermally insulating material is fibrous or is formed by spraying on.

4. Refractory nozzle according to any one of claims 1 to 3, **characterised in that** the heater and/or the thermally insulating material is formed by at least two parts extending in the longitudinal direction of the flow-through opening and arranged next to one another in the peripheral direction.

5. Refractory nozzle according to claim 4, **characterised in that** the parts are formed with the same shape.

6. Refractory nozzle according to claim 4 or 5, **characterised in that** the parts mutually touch.

## Revendications

1. Buse réfractaire pour un récipient métallurgique destiné à de l'acier en fusion, comprenant une ouverture de passage présentant une extrémité supérieure et une extrémité inférieure, et une paroi intérieure qui entoure latéralement l'ouverture de passage, **caractérisée en ce que**, dans l'ouverture de passage et le long de la paroi intérieure, est agencé soit un élément chauffant en acier ou en un métal présentant un point de fusion plus bas que l'acier, soit une combinaison d'un élément chauffant et d'un matériau thermiquement isolant qui se dissout ou qui brûle lors d'un contact avec l'acier liquide.

2. Buse réfractaire selon la revendication 1, **caractérisé en ce que** le matériau thermiquement isolant est du carton ou un matériau avec un point de fusion qui est inférieur au point de fusion de l'acier.

3. Buse réfractaire selon la revendication 1 ou 2, **caractérisé en ce que** le matériau thermiquement isolant est fibreux ou réalisé par pulvérisation.

4. Buse réfractaire selon l'une des revendications 1 à 3, **caractérisé en ce que** l'élément chauffant et/ou le matériau thermiquement isolant est formé en au moins deux parties qui s'étendent en direction longitudinale de l'ouverture de passage et qui sont agencées l'une à côté de l'autre en direction périphérique.

5. Buse réfractaire selon la revendication 4, **caractérisé en ce que** le les parties sont réalisées de même forme.

6. Buse réfractaire selon la revendication 4 ou 5, **caractérisé en ce que** les parties se touchent mutuellement.
